# EUROPÄISCHE PATENTSCHRIFT

(11) **EP 0 569 371 B1**
(45) Veröffentlichungstag und Bekanntmachung des Hinweises auf die Patenterteilung: **31.01.1996**
(21) Anmeldenummer: 92901089.0
(22) Anmeldetag: 19.12.1991
(51) Int. Cl.: C11D 11/02, C11D 1/83

(54) **VERFAHREN ZUR HERSTELLUNG PULVERFÖRMIGER TENSIDMISCHUNGEN**
PROCESS FOR THE PREPARATION OF POWDERED TENSIDE MIXTURES
METHODE DE PREPARATION DES MELANGES PULVERULENTS D'AGENTS TENSIO-ACTIFS

(30) Priorität: 30.01.1991 DE 4102745
(43) Veröffentlichungstag der Anmeldung: 18.11.1993
(73) Patentinhaber: Henkel Kommanditgesellschaft auf Aktien, D-40191 Düsseldorf (DE)
(72) Erfinder: SEITER, Wolfgang, D-4040 Neuss 21 (DE); PIOCH, Lothar, D-4000 Düsseldorf 13 (DE); KIEWERT, Eva, D-4000 Düsseldorf 13 (DE); KIHN-BOTULINSKI, Martina, D-4047 Dormagen 5 (DE)
(86) Internationale Anmeldenummer: EP9102449
(87) Internationale Veröffentlichungsnummer: WO9213938

(56) Entgegenhaltungen:
- EP-A- 0 215 637
- WO-A-90/04630
- US-A- 4 536 319

## Beschreibung

Die Erfindung betrifft ein Verfahren zur Herstellung pulverförmiger, schütt- und rieselfähiger Tensidmischungen, die Alkylsulfat, Alkylglykosid und anorganisches Trägermaterial enthalten.

Die internationale Patentanmeldung WO 90/04630 offenbart ein Verfahren zur Herstellung teilchenförmiger Waschmittel durch Sprühtrocknen einer wäßrigen Aufschlämmung, die 15 bis 50 Gew.-Teile Wasser und 50 bis 85 Gew.-Teile einer nicht-wäßrigen Zusammensetzung enthält, wobei letztere 2 bis 50 Gew.-% anionisches und/oder nichtionisches Tensid, 10 bis 70 Gew.-% Alkalicarbonat als Builder und neben weiteren fakultativen Bestandteilen eine viskositätsreduzierende Menge einer Kombination aus Alkylglykosid und Alkalichlorid enthält. Bevorzugte Aniontenside sind dort die Alkylbenzolsulfonate.

Aus der internationalen Patentanmeldung WO 87/02053 ist ein Verfahren zur Herstellung teilchenförmiger Waschmittel durch Trocknen einer 40 bis 80 prozentigen wäßrigen Aufschlämmung bekannt, die, bezogen auf entstehenden Feststoff, 2 bis 60 Gew.-% Tenside, die zu mindestens 0,1 Gew.-% aus Alkylglykosiden bestehen, wobei die Gesamtmenge an Alkylglykosiden höchstens 2 Gew.-% beträgt, 5 bis 70 Gew.-% Buildersubstanzen und bis zu 40 Gew.-% wasserlösliche Füllstoffe enthält. In derartigen Aufschlämmungen wirken die Alkylglykoside als Viskositätserniedriger. Bevorzugt eingesetzte Tenside sind anionische Tenside, insbesondere solche vom Typ der Alkylbenzolsulfonate, und nichtionische Tenside, insbesondere ethoxylierte Fettalkohole. Der Entzug des Wassers aus der Aufschlämmung wird vorzugsweise durch Sprühtrocknen erreicht.

Der Einsatz von Alkylbenzolsulfonat in Wasch- und Reinigungsmitteln wird in neuerer Zeit wegen der Erdöl-Basis dieses Tensids in Frage gestellt. Als umweltverträglichere Tenside mit vergleichbar guten Reinigungseigenschaften kommen zum Beispiel Sulfatierungsprodukte von aus nachwachsenden Rohstoffen zugänglichen Verbindungen, insbesondere Fettalkoholen, in Betracht. Während allerdings alkylbenzolsulfonathaltige wäßrige Aufschlämmungen problemlos bei den in derartigen Verfahren üblichen Temperaturen, normalerweise etwa 250 °C bis 350 °C, sprühgetrocknet werden können, besteht bei wäßrigen Aufschlämmungen, welche die gleiche Menge an Alkylsulfaten enthalten, die Gefahr der Selbstentzündung.

Es bestand daher die Aufgabe, ein Verfahren zu entwickeln, welches die Herstellung alkylbenzolsulfonatfreier pulverförmiger Tensidmischungen durch Sprühtrocknen einer wäßrigen Aufschlämmung unter Vermeidung der genannten Probleme erlaubt.

Diese Aufgabe wird durch das erfindungsgemäße Verfahren zur Herstellung pulverförmiger Tensidmischungen gelöst, indem man Alkylsulfat, Alkylglykosid und ein anorganisches Trägermaterial, das Alkalisilikat enthält, mit Wasser mischt und die fließfähige, wäßrige, tensidhaltige Mischung anschließend sprühtrocknet, welches Verfahren dadurch gekennzeichnet ist, daß man 15 bis 50 Gewichtsteile Alkylsulfat der Formel I,

R¹-OSO₃X (I)

in der R¹ einen Alkylrest mit 10 bis 20 C-Atomen und X ein Alkali-, Ammonium- oder Alkyl- beziehungsweise Hydroxyalkyl-substituiertes Ammoniumion bedeuten, 1 bis 5 Gewichtsteile Alkylglykosid der Formel II,

R-O(G)ₙ (II)

in der R einen Alkylrest mit 8 bis 22 C-Atomen, G eine Glykoseeinheit und n eine Zahl von 1 bis 10 bedeuten, wobei das Gewichtsverhältnis von Alkylsulfat zu Alkylglykosid 25:1 bis 8:1 beträgt, und 45 bis 80 Gewichtsteile eines anorganischen Trägermaterials, das zu mindestens 7 Gew.-% aus Alkalisilikat mit einem Molverhältnis SiO₂ zu Alkalioxid über 2 besteht, mit so viel Wasser mischt, daß eine 35 Gew.-% bis 50 Gew.-% Wasser enthaltende, bei Temperaturen unter 80 °C fließfähige und pumpbare Mischung entsteht, und dieser durch Sprühtrocknung unter Verwendung von Trocknungsgasen mit Temperaturen unter 250 °C das Wasser soweit entzieht, daß ein pulverförmiges, rieselfähiges Produkt entsteht.

Dies ist in der Regel bei Wassergehalten im Pulverprodukt von nicht mehr als 15 Gew.-%, insbesondere von 5 Gew.-% bis 15 Gew.-% der Fall. In Formulierungen, in denen das Trägermaterial einen Teil des Wassers als Kristallwasser bindet, bezieht sich der Rest-Wassergehalt auf das freie, nicht im Kristallgitter gebundene Wasser.

Vorzugsweise wird das Verfahren derart ausgeführt, daß man 20 bis 40 Gewichtsteile Alkylsulfat gemäß Formel I, 2 bis 4 Gewichtsteile Alkylglykosid gemäß Formel II und 48 bis 68 Gewichtsteile des anorganischen Trägermaterials mit so viel Wasser mischt, daß eine 40 Gew.-% bis 50 Gew.-% Wasser enthaltende Mischung entsteht.

Das anorganische Trägermaterial besteht vorzugsweise zu 20 bis 50 Gew.-% aus Alkalisilikat mit einem Molverhältnis SiO₂ zu Alkalioxid über 2, insbesondere von 2,5 bis 3,5. Bevorzugtes Alkalimetall ist hierbei Natrium. Zusätzlich zum Alkalisilikat können weitere wasserlösliche und nach dem Trocknen partikelförmige anorganische Trägermaterialien eingesetzt werden. Besonders geeignet sind die Alkalicarbonate, -hydrogencarbonate und -sulfate sowie deren Gemische. Auch die Einarbeitung wasserunlöslicher Trägermaterialien, zu denen insbesondere Schichtsilikate, beispielsweise Bentonite oder Smectite, und Alumosilikate, beispielsweise Zeolithe, gehören, ist möglich.

Die Sprühtrocknung der wäßrigen Aufschlämmungen erfolgt in üblicherweise dafür vorgesehenen Apparaturen, sogenannten Sprühtürmen, in deren oberem Teil die Aufschlämmung durch Druckdüsen zu feinen Tröpfchen versprüht wird, die sich unter Einwirkung der Schwerkraft in den unteren Teil des Sprühturms bewegen und dabei mit heißen Trocknungsgasen in Kontakt kommen, die im Gleichstrom oder vorzugsweise im Gegenstrom zu den zu trocknenden Partikeln geführt werden. Dabei ist darauf zu achten, daß die Temperatur der Trocknungsgase nicht so hoch liegt, daß die Temperatur. der sprühgetrockneten Partikel über die Selbstentzündungstemperatur dieser Partikel steigt. Im Rahmen der Erfindung bedeutet dies, daß die Temperatur der Trocknungsgase einen Wert von 250 °C nicht überschreitet und vorzugsweise im Bereich von 120 °C bis 240 °C, insbesondere von 140 °C bis 210 °C liegt, wobei die Trocknungsgastemperatur an der heißesten Stelle des Trockenturms, dem sogenannten Ringkanal, gemessen wird.

Bei der Zubereitung der zu den erfindungsgemäß hergestellten Mischungen führenden Aufschlämmungen ist die Einarbeitung wäßriger, in der Regel 30- bis 60-gewichtsprozentiger Alkylglykosid-Pasten, wie sie im Rahmen der Alkylglykosid-Herstellung und gegebenenfalls anschließendem Bleichen üblicherweise anfallen, möglich. Ebenso kann die Alkylsulfat-Komponente und insbesondere die Träger-Komponente als wäßrige Lösung oder Aufschlämmung eingesetzt werden. Um die leichte Fließ- und Pumpfähigkeit der zu versprühenden Aufschlämmung bei Temperaturen unter 80 °C zu gewährleisten, hat es sich als vorteilhaft erwiesen, wenn 40 bis 50 Gew.-% Wasser in der zu trocknenden Aufschlämmung vorhanden ist. Dabei ist als weiterer Vorteil des erfindungsgemäßen Verfahrens die mit Werten im Bereich von 3 000 mPa·s bis 15 000 mPa·s bei Temperaturen von 60 °C bis 75 °C überraschend niedrige Viskosität der zu den erfindungsgemäßen Compounds führenden Aufschlämmungen gegenüber Aufschlämmungen, die statt Alkylsulfat die gleiche Menge Alkylbenzolsulfonat enthalten, zu werten.

Die durch das erfindungsgemäße Verfahren hergestellten pulverförmigen, schütt- und rieselfähigen Tensidmischungen enthalten 15 bis 50 Gew.-% Alkylsulfat der Formel I,

R¹-OSO₃X (I)

in der R¹ einen Alkylrest mit 10 bis 20 C-Atomen und X ein Alkali-, Ammonium- oder Alkyl- beziehungsweise Hydroxyalkyl-substituiertes Ammoniumion bedeuten, 1 bis 5 Gew.-% Alkylglykosid der Formel II,

R-O(G)ₙ (II)

in der R einen Alkylrest mit 8 bis 22 C-Atomen, G eine Glykoseeinheit und n eine Zahl von 1 bis 10 bedeuten, wobei das Gewichtsverhältnis von Alkylsulfat zu Alkylglykosid 25:1 bis 8:1 beträgt, und 45 bis 80 Gew.-% eines anorganischen Trägermaterials, das zu mindestens 7 Gew.-% aus Alkalisilikat mit einem Molverhältnis SiO₂ zu Alkalioxid größer 2 besteht.

Als für den Einsatz im erfindungsgemäßen Verfahren geeignete Alkylsulfate kommen die Verbindungen der Formel I, in der R¹ einen Alkylrest mit 10 bis 20 C-Atomen und X ein Alkali-, Ammonium- oder Alkyl- beziehungsweise Hydroxyalkyl-substituiertes Ammoniumion bedeuten, in Frage. Besonders geeignet sind die Derivate der Fettalkohole mit insbesondere 12 bis 18 C-Atomen und deren verzweigtkettiger Analogen, der sogenannten Oxoalkohole. Die Alkylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Derartige Alkylsulfate sind in den erfindungsgemäß hergestellten Compounds in Mengen von 15 Gew.-% bis 50 Gew.-%, vorzugsweise von 20 Gew.-% bis 40 Gew.-% enthalten.

Die zur Einarbeitung in die erfindungsgemäß hergestellten Compounds geeigneten Alkylglykoside sind Verbindungen der allgemeinen Formel II, in der R einen Alkylrest mit 8 bis 22 C-Atomen, G eine Glykoseeinheit und n eine Zahl zwischen 1 und 10 bedeuten. Derartige Alkylglykoside und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei der Glykosidkomponente ((G)ₙ in Formel II) derartiger Alkylglykoside handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad (n in Formel II) nimmt als analytisch zu ermittelnde Größe im allgemeinen gebrochene Zahlenwerte an; er liegt bei Werten zwischen 1 und 10, bei den vorzugsweise eingesetzten Alkylglykosiden unter.einem Wert von 1,5, insbesondere zwischen 1,2 und 1,4. Bevorzugter Monomer-Baustein ist wegen der guten Verfügbarkeit Glucose.

Der Alkylteil (R in Formel II) der Alkylglykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Alkylglykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders geeignete Alkylglykoside enthalten einen Kokosfettalkylrest, das heißt Mischungen mit im wesentlichen R¹=Dodecyl und R¹=Tetradecyl. Die Alkylglykoside können herstellungsbedingt geringe Mengen, beispielsweise 1 bis 2 %, an nicht umgesetztem freiem Fettalkohol enthalten, was sich nicht nachteilig auf die Eigenschaften der damit hergestellten Compounds auswirkt.

Derartige Alkylglykoside sind in den erfindungsgemäß hergestellten Compounds in Mengen von 1 Gew.-% bis 5 Gew.-%, vorzugsweise von 2 Gew.-% bis 4 Gew.-% enthalten, wobei das Gewichtsverhältnis von Alkylsulfat zu Alkylglykosid 25:1 bis 8:1, vorzugsweise 20:1 bis 10:1 beträgt.

Darüberhinaus können die erfindungsgemäß hergestellten Gemische weitere Tenside, vorzugsweise nichtionische Tenside und/oder Aniontenside und unter diesen insbesondere soiche des Sulfat- oder Sulfonat-Typs, in Mengen von vorzugsweise nicht über 10 Gew.-%, insbesondere von 1 Gew.-% bis 5 Gew.-%, enthalten. Zu den zusätzlich brauchbaren Tensiden vom Sulfat-Typ gehören die sulfatierten Alkoxylierungsprodukte der genannten Alkohole, sogenannte Ethersulfate. Vorzugsweise enthalten derartige Ethersulfate 2 bis 30, insbesondere 4 bis 10, Ethylenglykol-Gruppen pro Molekül. Zu den geeigneten Aniontensiden gehören auch die durch Umsetzung von Fettsäureestern mit Schwefeltrioxid und anschließender Neutralisation erhältlichen α-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte.

Zu den in Frage kommenden nichtionischen Tensiden gehören die Alkoxylate, insbesondere die Ethoxylate und/oder Propoxylate von linearen oder verzweigtkettigen Alkoholen mit 10 bis 22 C-Atomen, vorzugsweise 12 bis 18 C-Atomen. Der Alkoxylierungsgrad der Alkohole liegt dabei zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß insbesondere die Ethoxylate primärer Alkohole mit linearen Dodecyl-, Tetradecyl-, Hexadecyl- oder Octadecylresten sowie deren Gemische. Außerdem sind entsprechende Ethoxylierungs- und/oder Propoxylierungsprodukte von Alkylaminen, vicinalen Diolen und Carbonsäureamiden, die hinsichtlich des Alkylteils den genannten Alkoholen entsprechen, verwendbar.

Trägersubstanzen sind in den erfindungsgemäß hergestellten Mischungen in Mengen von 45 Gew.-% bis 80 Gew.-%, vorzugsweise von 48 Gew.-% bis 68 Gew.-% enthalten, wobei wesentlich ist, daß mindestens 7 Gew.-% des Trägermaterials, vorzugsweise 20 Gew.-% bis 45 Gew.-%, aus dem genannten Alkalisilikat bestehen.

Zusätzlich können die erfindungsgemäß hergestellten Mischungen weitere in Wasch- und Reinigungsmitteln übliche Bestandteile enthalten, die unter den Trocknungsbedingungen stabil sind. Zu diesen fakultativen Bestandteilen gehören insbesondere Komplexbildner für Schwermetalle, beispielsweise Aminopolycarbonsäuren und/oder Polyphosphonsäuren, Vergrauungsinhibitoren, beispielsweise Celluloseether, Cobuilder, beispielsweise Polymerpolycarbonsäuren, Schauminhibitoren, beispielsweise Organopolysiloxane oder Paraffine, und optische Aufheller, beispielsweise Stilbendisulfonsäurederivate.

Die erfindungsgemäß hergestellten pulverförmigen Tensidmischungen werden insbesondere als schütt- und rieselfähiges Vorprodukte (Compounds) für die Herstellung von partikelförmigen Wasch- oder Reinigungsmitteln verwendet.

Zur Verwendung als Vorgemische für die Herstellung pulverförmiger Wasch- und Reinigungsmittel sollten die erfindungsgemäß hergestellten Compounds mittlere Korngrößen von vorzugsweise 0,2 mm bis 0,4 mm aufweisen und weitgehend frei von Teilchen mit Durchmessern über 2 mm oder unter 50 µm sein. Diese Grenzen werden von den durch Sprühtrocknen erhaltenen Compounds normalerweise eingehalten, ansonsten können Partikel außerhalb dieses Größenbereichs durch einfaches Aussieben entfernt und in den Herstellungsprozeß zurückgeführt werden. Vorzugsweise liegt die Schüttdichte der erfindungsgemäßen Compounds zwischen 120 und 500 Gramm pro Liter und kann damit durchaus wesentlich von derjenigen der übrigen pulverförmigen Bestandteile eines fertigen Wasch- oder Reinigungsmittels abweichen, normalerweise ohne Auftreten von Entmischung.

Die erfindungsgemäß hergestellten Compounds sind rieselfähige, freifließende Pulver, die ihre vorteilhaften Eigenschaften auch bei längerer Lagerung nicht verlieren. Zur Herstellung von Reinigungs- oder Waschmitteln können diese Compounds in im Prinzip bekannter Weise mit sonstigen in derartigen Mitteln üblichen pulverförmigen Bestandteilen vermischt werden, zu denen insbesondere Abrasivstoffe, beispielsweise Quarzmehl, Bleichmittel, beispielsweise Perborate oder Percarbonate, und Bleichaktivatoren, beispielsweise mehrfach acylierte Alkylendiamine, Carbonsäureanhydride oder mehrfach acylierte Polyole, gehören. Auch das Aufsprühen von flüssigen, verflüssigten oder gelösten Inhaltsstoffen, beispielsweise Enzymen, Farbstoffen, Duftstoffen oder weiteren Tensiden, insbesondere nichtionischen Tensiden, auf die erfindungsgemäß hergestellten Compounds ist in im Prinzip bekannter Weise möglich.

### Beispiele

### Beispiel 1

Durch Erwärmen der Alkylglykosid-Komponente auf ca. 60°C, Zugabe zur wäßrigen Alkylsulfat-Lösung und Zugabe der weiteren Komponenten unter Rühren, wobei der Zeolith in Form einer ca. 50-gewichtsprozentigen wäßrigen Aufschlämmung eingesetzt wurde und das Natriumsilikat in Form einer ca. 35-gewichtsprozentigen Wasserglas-Lösung als letzte Komponente zugegeben wurde, wurden aus den in Tabelle 1 angegebenen Rohstoffen wäßrige Aufschlämmungen erzeugt, die 40 bis 44 Gew.-% Wasser enthielten. Diese Slurries, die bei 65 °C die in Tabelle 2 angegebenen Viskositäten aufwiesen, wurden auf Temperaturen von etwa 60 °C bis 80 °C erwärmt und unter einem Druck von 40 bar in einem Trockenturm versprüht, wobei Heißluft (Temperatur 145 °C bis 160 °C im Ringkanal) im Gegenstrom geführt wurde. Dabei wurden die in Tabelle 1 durch ihre Zusammensetzung charakterisierten rieselfähigen Pulver mit mittleren Korngrößen um 300 µm erhalten, die frei von Teilchen über 1,6 mm Durchmesser waren, Staubanteile von 0,1 bis 0,65 Gew.-% aufwiesen und Schüttdichten von 145 bis 270 Gramm pro Liter besaßen.

**Tabelle 2:**

| Viskosität [mPa˙s] der Aufschlämmungen bei 65 °C | | |
|---|---|---|
| Slurry für Compound | Konzentration [Gew.-%] | Viskosität [mPa·s] |
| **M1** | 58 | 4800 |
| **M2** | 60 | 7000 |
| **M3** | 60 | 4700 |
| **M4** | 60 | 5200 |

## Patentansprüche

1. Verfahren zur Herstellung pulverförmiger Tensidmischungen, indem man Alkylsulfat, Alkylglykosid und ein anorganisches Trägermaterial, das Alkalisilikat enthält, mit Wasser mischt und die fließfähige, wäßrige, tensidhaltige Mischung anschließend sprühtrocknet, dadurch gekennzeichnet, daß man 15 bis 50 Gewichtsteile Alkylsulfat der Formel I,
R¹-OSO₃X (I)
in der R¹ einen Alkylrest mit 10 bis 20 C-Atomen und X ein Alkali-, Ammonium- oder Alkyl- beziehungsweise Hydroxyalkyl-substituiertes Ammoniumion bedeuten, 1 bis 5 Gewichtsteile Alkylglykosid der Formel II,
R-O(G)ₙ (II)
in der R einen Alkylrest mit 8 bis 22 C-Atomen, G eine Glykoseeinheit und n eine Zahl von 1 bis 10 bedeuten, wobei das Gewichtsverhältnis von Alkylsulfat zu Alkylglykosid 25:1 bis 8:1 beträgt, und 45 bis 80 Gewichtsteile eines anorganischen Trägermaterials, das zu mindestens 7 Gew.-% aus Alkalisilikat mit einem Molverhältnis SiO₂ zu Alkalioxid über 2 besteht, mit so viel Wasser mischt, daß eine 35 Gew.-% bis 50 Gew.-% Wasser enthaltende, bei Temperaturen unter 80 °C fließfähige und pumpbare Mischung entsteht, und dieser durch Sprühtrocknung unter Verwendung von Trocknungsgasen mit Temperaturen unter 250 °C das Wasser soweit entzieht, daß ein pulverförmiges, rieselfähiges Produkt entsteht.

2. Verfanren nach Anspruch 1, dadurch gekennzeichnet, daß man 20 bis 40 Gewichtsteile Alkylsulfat gemäß Formel I, 2 bis 4 Gewichtsteile Alkylglykosid gemäß Formel II und 48 bis 68 Gewichtsteile des anorganischen Tragermaterials mit so viel Wasser mischt; daß eine 40 Gew.-% bis 50 Gew.-% Wasser enthaltende Mischung entsteht.

3. Verfahren nach Anspruch 1 oder 2, dadurch gekennzeichnet, daß das Gewichtsverhältnis von Alkylsulfat zu Alkylglykosid 20:1 bis 10:1 beträgt.

4. Verfahren nach einem der Ansprüche 1 bis 3, dadurch gekennzeichnet, daß man Trocknungsgase mit Temperaturen von 120 °C bis 240 °C, insbesondere von 140 °C bis 210 °C einsetzt.

5. Verfahren nach einem der Ansprüche bis 4, dadurch gekennzeichnet, daß das anorganische Trägermaterial zu 20 bis 50 Gew.-% aus Alkalisilikat mit einem Molverhältnis SiO₂ zu Alkalioxid über 2, insbesondere von 2,5 bis 3,5 besteht.

6. Verfahren nach einem der Ansprüche 1 bis 5, dadurch gekennzeichnet, daß das anorganische Trägermaterial zusätzlich zu dem Alkalisilikat ein Alkalicarbonat, Alkalihydrogencarbonat, Alkalisulfat, Schichtsilikat oder Alumosilikat oder ein Gemisch aus diesen enthält.

7. Verfahren nach einem der Ansprüche 1 bis 6, dadurch gekennzeichnet, daß man der fließfähigen wäßrigen Mischung das Wasser durch Sprühtrocknung soweit entzieht, daß das entstehende pulverförmige Produkt nicht mehr als 15 Gew.-%, insbesondere 5 Gew.-% bis 15 Gew.-% Wasser enthält.

## Claims

1. A process for the production of powder-form surfactant mixtures by mixing alkyl sulfate, alkyl glycoside and an inorganic carrier material containing alkali metal silicate with water and spray-drying the flowable, aqueous surfactant-containing mixture, characterized in that 15 to 50 parts by weight of alkyl sulfate corresponding to formula I:
R¹-OSO₃X (I)
in which R¹ is a C₁₀₋₂₀ alkyl radical and X is an alkali metal ion, an ammonium ion or an alkyl- or hydroxyalkyl-substituted ammonium ion,
1 to 5 parts by weight of alkyl glycoside corresponding to formula II:
R-O(G)ₙ (II)
in which R is a C₈₋₂₂ alkyl radical, G is a glycose unit and n is a number of 1 to 10,
the ratio by weight of alkyl sulfate to alkyl glycoside being 25:1 to 8:1, and
45 to 80 parts by weight of an inorganic carrier material of which at least 7% by weight consists of alkali metal silicate with a molar ratio of SiO₂ to alkali metal oxide of more than 2, are mixed with water in such a quantity that a mixture flowable and pumpable at temperatures below 80°C is formed and the water present in the mixture thus formed is removed by spray drying using drying gases having temperatures below 250°C to such an extent that a powder-form, free-flowing product is formed.

2. A process as claimed in claim 1, characterized in that 20 to 40 parts by weight of alkyl sulfate corresponding to formula I, 2 to 4 parts by weight of alkyl glycoside corresponding to formula II and 48 to 68 parts by weight of the inorganic carrier material are mixed with water in such a quantity that a mixture containing 40% by weight to 50% by weight of water is formed.

3. A process as claimed in claim 1 or 2, characterized in that the ratio by weight of alkyl sulfate to alkyl glycoside is 20:1 to 10:1.

4. A process as claimed in any of claims 1 to 3, characterized in that the drying gases have temperatures of 120°C to 240°C and, more particularly, 140°C to 210°C.

5. A process as claimed in any of claims 1 to 4, characterized in that 20 to 50% by weight of the inorganic carrier material consists of alkali metal silicate with a molar ratio of SiO₂ to alkali metal oxide of more than 2 and, more particularly, in the range from 2.5 to 3.5.

6. A process as claimed in any of claims 1 to 5, characterized in that, in addition to the alkali metal silicate, the inorganic carrier material contains an alkali metal carbonate, an alkali metal hydrogen carbonate, an alkali metal sulfate, a layer silicate or alumosilicate or a mixture thereof.

7. A process as claimed in any of claims 1 to 6, characterized in that the water is removed from the flowable aqueous mixture by spray drying to such an extent that the powder-form product formed contains no more than 15% by weight and, more particularly, 5% by weight to 15% by weight of water.

## Revendications

1. Procédé pour préparer des mélanges de tensioactifs pulvérulents, en mélangeant avec de l'eau du sulfate d'alkyle, de l'alkylglycoside et un matériau de support minéral, qui contient du silicate alcalin et en séchant par pulvérisation ensuite le mélange apte à l'écoulement, aqueux, contenant du tensioactif, procédé qui est caractérisé en ce qu'on mélange 15 à 50 parties en poids de sulfate d'alkyle de la formule I,
R¹-OSO₃X (I)
dans laquelle R¹ représente un radical alkyle avec 10 à 20 atomes de C et X un ion alcalin, un ion ammonium ou un ion ammonium substitué par un alkyle ou un hydroxyalkyle, 1 à 5 parties en poids d'alkylglycoside de formule II,
R-O(G)ₙ (II)
dans laquelle R représente un radical alkyle avec 8 à 22 atomes de C, G une unité glycose et n un nombre de 1 à 10, le rapport de poids du sulfate d'alkyle à l'alkylglycoside se montant de 25:1 jusqu'à 8:1, et 45 à 80 parties en poids d'un matériau de support minéral, qui a au moins 7 % en poids de silicate alcalin avec un rapport molaire de SiO₂ à l'oxyde alcalin supérieur à 2,
avec autant d'eau pour qu'il se forme un mélange contenant de 35 % en poids à 50 % en poids d'eau coulant à des températures inférieures à 80°C et pompable, et on retire de l'eau à celui-ci par séchage par pulvérisation en utilisant des gaz de séchage à des températures inférieures à 250°C, jusqu'à obtention d'un produit pulvérulent apte à l'écoulement.

2. Procédé selon la revendication 1, caractérisé en ce qu'on mélange de 20 à 40 parties en poids de sulfate d'alkyle selon la formule I, de 2 à 4 parties en poids d'alkylglycoside selon la formule II et de 48 à 68 parties en poids du matériau de support minéral, avec la quantité d'eau nécessaire, à créer un mélange contenant de 40 % en poids à 50 % en poids d'eau.

3. Procédé selon les revendications 1 ou 2, caractérisé en ce que le rapport pondéral du sulfate d'alkyle à l'alkylglycoside se monte de 20:1 jusqu'à 10:1.

4. Procédé selon une des revendications 1 à 3, caractérisé en ce qu'on met en oeuvre des gaz de séchage à des températures de 120°C à 240°C, en particulier de 140°C à 210°C.

5. Procédé selon une des revendications 1 à 4, caractérisé en ce que le matériau de support minéral comporte de 20 à 50 % de silicate alcalin avec un rapport molaire de SiO₂ à l'oxyde alcalin supérieur à 2, en particulier de 2,5 à 3,5.

6. Procédé selon une des revendications 1 à 5, caractérisé en ce que le matériau de support minéral contient en plus du silicate alcalin un carbonate alcalin, un hydrogènocarbonate alcalin, du sulfate alcalin, du silicate stratifié ou du silicate d'aluminium ou un mélange de ces matières.

7. Procédé selon une des revendications 1 à 6, caractérisé en ce qu'on élimine du mélange aqueux apte à l'écoulement l'eau par séchage par pulvérisation, jusqu'à ce que le produit pulvérulent se formant ne contienne plus que 15 % en poids, en particulier de 5 % en poids à 15 % en poids d'eau.
